# EUROPÄISCHE PATENTSCHRIFT

(11) **EP 0 748 283 B1**
(45) Veröffentlichungstag und Bekanntmachung des Hinweises auf die Patenterteilung: **02.09.1998**
(21) Anmeldenummer: 95910425.8
(22) Anmeldetag: 01.03.1995
(51) Int. Cl.: B41F 23/04, B65H 23/24

(54) **VORRICHTUNG ZUM FÜHREN VON FRISCH BESCHICHTETEN BOGEN**
PROCESS FOR GUIDING FRESHLY COATED SHEETS
DISPOSITIF POUR LE GUIDAGE DE FEUILLES FRAICHEMENT COUCHEES

(30) Priorität: 03.03.1994 DE 4406844
(43) Veröffentlichungstag der Anmeldung: 18.12.1996
(73) Patentinhaber: KOENIG & BAUER-ALBERT AKTIENGESELLSCHAFT, 97080 Würzburg (DE)
(72) Erfinder: STIEL, Jürgen Alfred, D-97645 Ostheim (DE); SCHWITZKY, Volkmar Rolf, D-97076 Würzburg (DE)
(86) Internationale Anmeldenummer: DE9500260
(87) Internationale Veröffentlichungsnummer: WO9523701

(56) Entgegenhaltungen:
- EP-A- 0 364 425
- DE-A- 1 449 656
- DE-A- 1 907 083
- DE-A- 3 443 704
- FR-A- 2 272 932

## Beschreibung

Die Erfindung betrifft eine Vorrichtung zum Führen von Bogen über eine durchgehende Führungsfläche in einer Verarbeitungsmaschine gemäß dem Oberbegriff des Patentanspruches 1.

Aus der DE-PS 19 07 083 ist ein Blaskasten zum schwebenden Führen von Bogen bekannt, in dem Blasöffnungen mit einer abgesenkten Leitfläche angebracht sind. Durch aus diesen Blasöffnungen austretenden Luftstrahlen wird der Bogen auf einem Luftpolster geführt. Nachteilig ist hier, daß diese Einrichtung nicht mit Saugluft beaufschlagbar ist und daß mit diesen Düsen kein gerichteter Strahl erzeugt werden kann.

Die DE-PS 34 11 029 beschreibt eine durchgehende Führungsflache mit Luftdüsen, die als Bohrungen ausgebildet sind. Die Luftdüsen sind wahlweise als Blas- oder Saugdüsen betreibar. Nachteilig an diesen Düsen ist, daß im Blasbetrieb keine Saugwirkung entsteht und keine gerichtete Kraft zum Straffen des Bogens erzeugt werden kann.

Beide Ausführungen haben keine Einrichtung, die einen Bogen mittels eines zweiten Luftpolsters an einer Oberseite einspannt und mit der eine Trocknung des Bogens erfolgen kann.

Eine Fördereinrichtung für Bogen mit zwei übereinander angeordneten Führungsflächen zeigt die DE-PS 34 43 704. Diese Führungsflächen sind mit Bohrungen versehen, die als Luftdüsen verwendet werden. Der Bogen wird zwischen zwei Luftpolstern eingespannt. Nachteilig ist hierbei, daß der Bogen in einer undefinierten Lage zwischen diesen Luftpolstern schwebt und somit leicht zum Flattern neigt.
Diese Luftdüsen werden über eine große Anzahl von Ventilatoren versorgt, was einen großen Regel- und Installationsaufwand bedingt.

Die DE-PS 14 49 656 beschreibt eine Vorrichtung zum flatterfreien Führen von Flachmaterial. Hierbei sind mit Schlitzdüsen versehene Blaskästen zum Führen von Flachmaterial vorgesehen, denen gegenüberliegend Blaskästen mit senkrecht austretenden Blasstrahlen zum Trocknen angeordnet sind.
Nachteilig ist hierbei, daß keine durchgehende Führungsfläche vorhanden ist und somit das Flachmaterial zu Wellenbildung neigt. Zudem ist auch bei nur einseitig bedruckten Bogen der Energieaufwand zum Führen der Bogen hoch.

Der Erfindung liegt die Aufgabe zugrunde eine Vorrichtung zum Führen von frisch beschichteten Bogen entlang einer Führungsfläche in einer Verarbeitungsmaschine, vorzugsweise Rotationsdruckmaschine, mit wahlweise zwei Betriebsarten zu schaffen, wobei in einer ersten Betriebsart "Tragluft- und Trocknungsbetrieb" ein Luftversorgungskasten der Führungsfläche und ein Luftversorgungskasten für Prallstrahldüsen mit Druckluft beaufschlagt werden kann und wobei in einer zweiten Betriebsart "Saugluft- und Trocknungsbetrieb" der Energiebedarf, und damit die Betriebskosten, der erfindungsgemäßen Vorrichtung im Vergleich zum stand der Technik erheblich reduziert werden kann, ohne die Trocknung wesentlich zu beeinflussen.

Diese Aufgabe wird erfindungsgemäß durch die Merkmale des kennzeichnenden Teils des Patentanspruches 1 gelöst.

Die mit der Erfindung erzielbaren Vorteile bestehen insbesondere darin, daß zusätzlich zu einer ersten Betriebsart - dem Tragluft- und Trocknungsbetrieb - eine zweite Betriebsart - der Saugluft- und Trocknungsbetrieb - der erfindungsgemäßen Vorrichtung möglich ist, bei der der Energiebedarf der erfindungsgemäßen Vorrichtung im Vergleich zur ersten Betriebsart und zum Stand der Technik wesentlich verringert wird. Der Tragluftbetrieb ist zum schwebenden Führen von Bogen geeignet, deren der Führungsfläche zugewandte Seite bedruckt ist oder eine empfindliche Oberfläche (z. B aluminiumkaschiert) hat.
Hat die der Führungsfläche zugewandte Seite des Bogens untergeordnete Bedeutung (z. B. unbedruckt), wird im Saugluftbetrieb der Bogen gegen die Führungsfläche gesaugt. Hiermit entfällt der Blasluftbedarf der Führungsfläche, womit eine erhebliche Energieersparnis möglich ist.
Durch die Umschaltung zwischen den beiden Betriebsarten wird die Luftmenge für den Blaskasten mit seinen Prallstrahldüsen nur unwesentlich verändert.

Durch die Kombination Schwebeführung und Blaskasten mit Prallstrahldüsen (Prallstrahltrockner) kann eine definierte Bogenführungsebene geschaffen werden, d. h. der Bogen kann im geringen Abstand zur Führungsfläche geführt werden. Es werden in vorteilhafter Weise Prallstrahldüsen eingesetzt, da diese auch in einer größeren Entfernung gute Trockenwirkung Zeigen. Dadurch ist es möglich, den Blaskasten mit den Prallstrahldüsen und die Führungsfläche in einem großen Abstand anzuordnen, daß die Bogen in vorteilhafter Weise mittels Kettenförderern bewegt werden können.

Die erfindungsgemäße Vorrichtung ist in der Zeichnung dargestellt und wird im folgenden näher beschrieben.

Es zeigen
- Fig. 1: eine schematische Ansicht der erfindungsgemäßen Vorrichtung längs der Förderrichtung,
- Fig. 2: einen Ausschnitt einer Führungsfläche mit einer Schlitzdüse im Draufsicht,
- Fig. 3: einen Schnitt des in Fig. 2 dargestellten Ausschnittes,
- Fig. 4: einen schematischen Schnitt der erfindungsgemäßen Vorrichtung quer zur Förderrichtung im Tragluft- und Trocknungsbetrieb,
- Fig. 5: den in Fig. 2 dargestellten Schnitt im Saugluft- und Trocknungsbetrieb.

In einer Verarbeitungsmaschine, z. B. Rotationsdruckmaschine, werden entsprechend Fig. 1 Bogen 1 oder Bahnen entlang einer geschlossenen Führungsfläche 2 gefördert. Diese geschlossene Führungsfläche 2 ist ein oberer Teil eines Luftversorgungskastens 3 und mit einer Vielzahl von Schlitzdüsen 4, die eine schräg in die Führungsfläche 2 abgesenkte Leitfläche 6 aufweisen, versehen (Fig. 2 und Fig. 3). Wird dieser Luftversorgungskasten 3 mit Blasluft versorgt, so erzeugen diese Schlitzdüsen 4 jeweils einen in die Breite divergierenden Luftstrahl 7, der entlang der Führungsfläche 2 verläuft, d. h. auf der Führungsfläche 2 entlangstreicht. Durch diese Luftstrahlen 7 wird ein Luftpolster 8 auf der Führungfläche 2 erzeugt, das mittels gleichzeitiger Blas- / Saugwirkung (hydrodynamisches Paradoxon) die Bogen 1 trägt und ansaugt. Jeweils einer frisch bedruckten Seite 9 der Bogen 1 zugewandt und der Führungsfläche 2 in einem Abstand a, z. B. 100 mm, gegenüberliegend, ist ein weiterer Luftversorgungskasten 11 angeordnet, der mit Prallstrahldüsen 12 versehen ist, deren Luftstrahl 10 annähernd senkrecht auf die frisch bedruckte Seite 9 der Bogen 1 treffen und diese trocknen. Die für diese beiden Luftversorgungskästen 3, 11 benötigte Luft wird von einem zentral angeordneten gemeinsamen Ventilator 13 beschleunigt. Diese beiden Luftversorgungskästen 3, 11 sind,- wie auch aus Fig. 2 ersichtlich -, in einem annähernd geschlossenen Raum 14 angeordnet, der nur jeweils stirnseitig Öffnungen für die Bogenpassage aufweist. An einer zentralen Stelle 16 des geschlossenen Raumes 14 - z. B. mittig in seiner linken Seite - wird über eine Öffnung 16 Luft für einen Ansaugkanal 17 des Ventilators 13 entnommen. Im Ventilator 13 wird die Luft derart beschleunigt, so daß nach Austritt aus dem Ventilator 13 ein Überdruck der Luft von wahlweise 500 Pa bis 2000 Pa entsteht. Nach dem Austritt aus dem Ventilator 13 führt ein kurzer Ausblaskanal 18 zu den Luftversorgungskasten 11 der Prallstrahldüsen 12, um die Strömungsverluste gering zuhalten, so daß an den Prallstrahldüsen 12 auch ungefähr 500 Pa bis 2000 Pa wahlweise zur Verfügung stehen. Von diesem Ausblaskanal 18 zweigt ein Versorgungskanal 19 für den Luftversorgungskasten 3 der Führungsfläche 2 ab. Dieser Versorgungskanal 19 ist über einen Verbindungskanal 21 mit dem Ansaugkanal 17 des Ventilators 13 verbunden. Der Luftversorgungskasten 3 für die Schlitzdüsen 4 und der Luftversorgungskasten 11 für die Prallstrahldüsen 12 haben somit eine gemeinsame Luftversorgung 20 bestehend aus Ventilator 13, Ansaugkanal 17, Ausblaskanal 18, Versorgungskanal 19 und Verbindungskanal 21.

Im Versorgungskanal 19 befindet sich zwischen dem Verbindungskanal 21 und dem Ausblaskanal 18 eine wahlweise einstellbare Drosseleinrichtung 22. Je eine weitere wahlweise einstellbare Drosseleinrichtung 23, 24 ist sowohl im Verbindungskanal 21 als auch im Ansaugkanal 17 zwischen der Öffnung 16 und dem Verbindungskanal 21 angeordnet.

In einer ersten Betriebsart - dem Tragluft- und Trocknungsbetrieb - der erfindungsgemäßen Vorrichtung werden die Schlitzdüsen 4 der Führungsfläche 2 von unten mit Druckluft beaufschlagt und so die Bogen 1 auf einem Luftpolster 8 getragen. Hierzu wird der Versorgungskanal 19 des Luftversorgungskastens 3 mit dem Ausblaskanal 18 des Ventilators 13 verbunden und der Verbindungskanal 21 zum Ansaugkanal 17 verschlossen, was durch Öffnen der Drosseleinrichtung 22 und Schließen der Drosseleinrichtung 23 geschieht. Durch Variieren der geöffneten Stellung der Drosseleinrichtung 22 mittels nichtdargestellter, z. B. fernverstellbarer Postionierantriebe, mit z. B. elekromotorischen Antrieb, wird der Luftdruck, z. B. 200 Pa, im Luftversorgungskasten 3 der Schlitzdüsen 4 verändert. Die Drosseleinrichtung 24 im Ansaugkanal 17 ist ganz geöffnet. Im vorliegenden Beispiel sind die Drosseleinrichtungen 22, 23, 24 als verstellbare Klappen ausgeführt und werden über nichtdargestellte Pneumatikzylinder bewegt. Die geöffnete Stellung wird über einen einstellbaren Anschlag vorgegeben. Soll der Luftdruck im Luftversorgungskasten 3 variabel sein, können bekannte Positioniereinrichtungen oder Regeleinrichtungen wie Servomotore, Servozylinder, die entweder eine definierte Stellung anfahren oder über einen Drucksensor gesteuert werden, verwendet werden.

Werden in einer zweiten Betriebsart - dem Saugluft- und Trocknungsbetrieb - die Schlitzdüsen 4 der Führungsfläche 2 mit Saugluft, z. B. 50 Pa, beaufschlagt, wird der Versorgungskanal 19 mit dem Ansaugkanal 17 durch Öffnen der Drosseleinrichung 23 verbunden und die Verbindung zum Ausblaskanal 18 durch Schließen der Drosseleinrichtung 22 verschlossen, was über die beschriebenen Positionierantriebe erfolgt. Hierdurch wird die Fördermenge des Ventilators 13 um die Blasluftmenge der Schlitzdüsen 4 der Führungsfläche 2 im Vergleich zum Tragluft- und Trocknungsbetrieb verringert, so daß damit auch die Leistungsaufnahme des Ventilators 13 sinkt.

Um die gewünschte Menge Blasluft der Prallstrahldüsen 12 sowohl im Tragluft- als auch im Saugluftbetrieb konstant zu halten, wird über die Drosseleinrichtung 23 des Verbindungskanals 21 der Unterdruck im Luftversorgungskasten 3 eingestellt und mittels der Drosseleinrichtung 24 die Luftmenge im Luftversorgungskasten 11 gesteuert. Damit bei der Steuerung der Luftmenge über Drosseleinrichtungen 22, 23, 24 der Luftdruck annähernd konstant bleibt, wird vorzugsweise ein Ventilator 13 verwendet, dessen Kennlinie einen annähernd konstanten Druck bei veränderlicher Fördermenge aufweist. Hierbei ist die Leistungsaufnahme des Ventilators 13 proportional der Fördermenge. Zum sicheren Betrieb der erfindungsgemäßen Vorrichtung ist ein Ventilator 13 mit einer Totaldruckerhöhung von 1000 - 3000 Pa geeignet. Die Eigenschaften erfüllt beispielsweise ein Trommelläuferradialventilator.

### Teileliste

- 1: Bogen
- 2: Führungsfläche, geschlossene
- 3: Luftversorgungskasten (4)
- 4: Schlitzdüsen
- 5: Luftstrahl
- 6: Leitfläche (4)
- 7: Luftstrahl (4)
- 8: Luftpolster
- 9: Seite, frisch bedruckte (1)
- 10: -
- 11: Luftversorgungskasten (12)
- 12: Prallstrahldüsen
- 13: Ventilator
- 14: Raum, geschlossen
- 15: -
- 16: Öffnung
- 17: Ansaugkanal (13)
- 18: Ausblaskanal (13)
- 19: Versorgungskanal (3)
- 20: Luftversorgung
- 21: Verbindungskanal
- 22: Drosseleinrichtung (19)
- 23: Drosseleinrichtung (21)
- 24: Drosseleinrichtung (17)
- F: Förderrichtung
- a: Abstand

## Patentansprüche

1. Vorrichtung zum Führen von Bogen in einer Verarbeitungsmaschine, vorzugsweise Rotationsdruckmaschine, über eine Führungsfläche eines ersten, mit Schlitzdüsen versehenen Luftversorgungskastens, die jeweils eine in die Führungsfläche hinein abgesenkte, schräge Leitfläche aufweisen und einem, dem ersten Luftversorgungskasten gegenüberliegenden zweiten Luftversorgungskasten mit in Richtung Führungsfläche gerichteten Prallstrahldüsen, wobei in einer ersten Betriebsart "Tragluft- und Trocknungsbetrieb" zum berührungslosen Führen von Bogen ein stabiles Luftkissen zwischen Bogen und Führungsfläche durch Beaufschlagen des ersten Luftversorgungskastens mit Druckluft gebildet wird, dadurch gekennzeichnet, daß in einer zweiten Betriebsart "Saugluft- und Trocknungsbetrieb" der erste Luftversorgungskasten (3) mit Saugluft beaufschlagt wird, so daß die Schlitzdüsen (4) als Saugdüsen wirken, daß der zweite Luftversorgungskasten (11) und der erste Luftversorgungskasten (3) eine gemeinsame Luftversorgung (20) besitzen, daß die Luftversorgung (20) mittels eines Ventilators (13) erfolgt, dessen Kennlinie einen annähernd konstanten Druck bei veränderlichen Volumenstrom aufweist und dessen Leistungsaufnahme annähernd proportional zur Fördermenge ist.

2. Vorrichtung nach Anspruch 1, dadurch gekennzeichnet, daß ein Versorgungskanal (19) des ersten Luftversorgungskastens (3) wahlweise mit einem Ansaug- oder Ausblaskanal (17, 18) des Ventilators (13) verbindbar angeordnet ist.

3. Vorrichtung nach Anspruch 2, dadurch gekennzeichnet, daß Drosseleinrichtungen (22, 23, 24) von Versorgungs- und Verbindungskanal (19, 21) des ersten Luftversorgungskastens (3) der Schlitzdüsen (4) und von Ansaugkanal (17) des Ventilators (13) mittels Positioniereinrichtungen einstellbar angeordnet sind.

4. Vorrichtung nach Anspruch 1, dadurch gekennzeichnet, daß im Ansaugkanal (17) des Ventilators (13) eine Drosseleinrichtung (24) angeordnet ist.

5. Vorrichtung nach Anspruch 1, dadurch gekennzeichnet, daß der Ventilator (13) ein Trommelläuferradialventilator ist.

## Claims

1. Device for guiding sheets in a processing machine, preferably a rotary printing machine, over a guide surface of a first air-supply box, which is provided with slot nozzles, which in each case have a bevelled guide face that is recessed into the guide surface, and a second air-supply box, which is located opposite the first air-supply box and has deflector-jet nozzles oriented in the direction of the guide surface, it being the case that, in a first mode of operation "carrying air and drying operation" for the non-contact guidance of sheets, a stable air cushion is formed between sheet and guide surface by applying compressed air to the first air-supply box, characterized in that, in a second mode of operation "suction air and drying operation", the first air-supply box (3) has suction applied to it, so that the slot nozzles (4) act as suction nozzles, in that the second air-supply box (11) and the first air-supply box (3) have a common air supply (20), in that the air supply (20) is provided by means of a fan (13), whose characteristic curve exhibits an approximately constant pressure with a variable volume flow and whose power uptake is approximately proportional to the delivery rate.

2. Device according to Claim 1, characterized in that a supply duct (19) of the first air-supply box (3) is arranged so that it can optionally be connected to an intake or blowing duct (17, 18) of the fan (13).

3. Device according to Claim 2, characterized in that throttling devices (22, 23, 24) in the supply and connecting ducts (19, 21) of the first air-supply box (3) of the slot nozzles (4) and in the intake duct (17) of the fan (13) are arranged so that they can be adjusted by means of positioning devices.

4. Device according to Claim 1, characterized in that a throttling device (24) is arranged in the intake duct (17) of the fan (13).

5. Device according to Claim 1, characterized in that the fan (13) is a drum-rotor radial fan.

## Revendications

1. Dispositif pour guider des feuilles dans une machine de façonnage, de préférence dans une machine à imprimer rotative, sur une surface de guidage d'un premier caisson d'alimentation en air pourvu de buses fendues qui présentent chacune une surface d'orientation oblique descendant dans la surface de guidage, et comprenant un second caisson d'alimentation en air qui fait face au premier caisson d'alimentation en air et qui est garni de buses à jet dirigé orientées vers la surface de guidage, un coussin d'air stable étant formé, à une première allure 〈〈 mode air portant et séchage 〉〉 assurant un guidage sans contact des feuilles, entre les feuilles et la surface de guidage en alimentant le premier caisson d'alimentation en air avec de l'air comprimé, caractérisé en ce que, à une seconde allure 〈〈 mode air aspiré et séchage 〉〉 le premier caisson d'alimentation en air (3) est alimenté en air aspiré, de sorte que les buses fendues (4) font fonction de buses aspirantes, en ce que le second caisson d'alimentation en air (11) et le premier caisson d'alimentation en air (3) possèdent un moyen commun d'alimentation en air (20), et en ce que l'alimentation en air (20) s'effectue à l'aide d'un ventilateur (13) dont la courbe caractéristique présente une pression sensiblement constante pour un débit en volume variable et dont la puissance absorbée est sensiblement proportionnelle au volume refoulé.

2. Dispositif selon la revendication 1, caractérisé en ce qu'un canal d'alimentation (19) du premier caisson d'alimentation en air (3) est disposé avec une possibilité de communication avec, au choix, un canal d'aspiration ou un canal de soufflage (17, 18) du ventilateur (13).

3. Dispositif selon la revendication 2, caractérisé en ce que les dispositifs d'étranglement (22, 23, 24) des canaux d'alimentation et de liaison (19, 21) du premier caisson d'alimentation en air (3) des buses fendues (4) et du canal d'aspiration (17) du ventilateur (13) sont disposés avec une possibilité de réglage au moyen de dispositifs de positionnement.

4. Dispositif selon la revendication 1, caractérisé en ce qu'un dispositif d'étranglement (24) est disposé dans le canal d'aspiration (17) du ventilateur (13).

5. Dispositif selon la revendication 1, caractérisé en ce que le ventilateur (13) est un ventilateur radial à tambour cylindrique.
